# EUROPÄISCHE PATENTANMELDUNG

(11) **EP 4 647 552 A1**
(43) Veröffentlichungstag der Anmeldung: **12.11.2025**
(21) Anmeldenummer: 24174367.3
(22) Anmeldetag: 06.05.2024
(51) Int. Cl.: E01D 19/12, E01D 21/00, E01D 19/10

(54) **RANDABSCHLUSSELEMENT FÜR EINEN BRÜCKENÜBERBAU SOWIE VERFAHREN ZUR ERSTELLUNG EINES BRÜCKENÜBERBAUS MIT RANDABSCHLUSSELEMENT**

(71) Anmelder: Echterhoff Expressbrücken GmbH, 49076 Osnabrück (DE)
(72) Erfinder: Reddemann, Theo, 48308 Senden (DE)
(74) Vertreter: Völler-Blumenroth, Johannes Florian

(57) **Zusammenfassung**

Brückenrandabschlusselement zur seitlichen Befestigung eines Brückenüberbaus, umfassend einen Fertigschalungsabschnitt sowie Befestigungsanschlüsse, die derart angeordnet sind, dass sie obenseitig auf einer horizontalen Fläche des Brückenüberbaus zur Auflage kommen, dadurch gekennzeichnet, dass der Fertigschalungsabschnitt als Fertigbetonelement mit einem Bodenbereich und einer Außenwandung ausgebildet ist und die Befestigungsanschlüsse zur Kraftübertragung ausschließlich im Bodenbereich des Fertigbetonelements angeordnet sind.

## Beschreibung

Die Erfindung betrifft ein Brückenrandabschlusselement zur seitlichen Befestigung eines Brückenüberbaus nach dem Oberbegriff des Anspruchs 1 sowie ein Verfahren zum Erstellen eines Brückenüberbaus mit Randkappen, bei dem vorgenannte Brückenrandabschlusselemente zum Einsatz kommen.

Bei Brückenneubauten und Brückenersatz ist im Anschluss an Gründung, Errichtung der Brückenwiderlager und Erstellung des Brückenüberbaus noch dessen randseitige Befestigung bzw. Sicherung in der Regel durch sogenannte Randkappen erforderlich. Die Randkappen werden meist aus Ortbeton gegossen, wie es beispielsweise bei der DE 10 109 001 A1 vorausgesetzt wird, so dass es der Erstellung einer Schalung und anschließender Entfernung der Schalung bedarf.

In der EP 3 702 533 B1 ist ein Brückenrandabschlusselement offenbart, das als Fertigschalungselement ausgebildet ist. Es bildet einen Hohlraum aus, der eine nach oben zumindest bereichsweise offene Rinnenform aufweist, die zur Aufnahme von Ortbeton ausgebildet ist. Das Brückenrandabschlusselement kann aus verschiedenen Werkstoffen wie beispielsweise Stahl, Textilbeton und/oder glasfaserverstärktem Kunststoff hergestellt werden. Es weist Befestigungsanschlüsse auf, die obenseitig auf einer im Wesentlichen horizontalen Fläche des Brückenüberbaus zur Auflage kommen.

Der Erfindung liegt die Aufgabe zugrunde, ein Verfahren zu schaffen, mit dem ein Brückenüberbau mit Randkappen kostengünstig und haltbar hergestellt werden kann. Weiterhin ist es Aufgabe der Erfindung, ein Brückenrandabschlusselement bereitzustellen, das kostengünstig gefertigt und zuverlässig verwendet werden kann. Gelöst wird diese Aufgabe durch ein Brückenrandabschlusselement mit den Merkmalen des Anspruchs 1 sowie durch ein Verfahren nach Anspruch 12.

Erfindungsgemäß wird die Aufgabe dadurch gelöst, dass das erfindungsgemäße Brückenrandabschlusselement einen als Fertigbetonelement ausgebildeten Fertigschalungsabschnitt aufweist. Der Fertigschalungsabschnitt weist einen Bodenbereich sowie eine Außenwandung auf. Die Befestigungsanschlüsse des Brückenrandabschlusselements, mit denen das Brückenrandabschlusselement an einem Brückenüberbau zu befestigen sind, sind für die Kraftübertragung ausschließlich im Bodenbereich des Fertigbetonelements angeordnet. "Für die Kraftübertragung ausschließlich" bedeutet dabei, dass die Befestigungsanschlüsse keine kraftübertragende Verbindung mit der Außenwandung aufweisen. Wenn Teile der Befestigungsanschlüsse geringfügig in den Fertigbeton der Außenwandung hineinragen, ohne dass hierüber in einem nennenswerten Umfang für den Anwendungsfall an einem Brückenüberbau relevante Kräfte übertragen werden können, ist dies unschädlich. Die Befestigungsanschlüsse dienen dabei vornehmlich der Aufnahme von auf das Brückenrandabschlusselement wirkenden Lasten bevor bzw. während die Randkappen in Ortbeton erstellt werden. Nach der Fertigstellung der Randkappen ist das Brückenrandabschlusselement über den Ortbeton vorzugsweise monolithisch mit dem weiteren Brückenüberbau verbunden. Die Lasteinleitung erfolgt dann nicht mehr oder nur noch zu einem geringen Anteil über die Befestigungsanschlüsse. Vorzugsweise stehen die Befestigungsanschlüsse jedoch nur mit dem Fertigbeton im Bodenbereich des Fertigbetonelements in Kontakt. Insbesondere ist das Fertigbetonelement durch bewehrten, insbesondere stahlbewehrten, Fertigbeton ausgebildet.

Ein derart ausgebildetes Brückenrandabschlusselement mit einem als Fertigbetonelement ausgebildeten Fertigschalungsabschnitt kann deutlich kostengünstiger gefertigt werden als ein Brückenrandabschlusselement, das vollständig aus Stahl, insbesondere aus Edelstahl, gefertigt ist. Darüber hinaus können ästhetische bzw. architektonische Anforderungen die Verwendung von Brückenrandabschlusselementen mit einer Betonoptik erfordern. Dies steht dann der Verwendung von Brückenrandabschlusselementen aus Stahl, insbesondere Edelstahl, entgegen.

Wenn die Befestigungsanschlüsse kraftübertragend mit der Außenwandung verbunden sind, muss die Außenwandung zunächst eine ausreichend hohe Wandstärke aufweisen, um eine solche kraftübertragende Verbindung zwischen dem Fertigbeton der Außenwandung und den Befestigungsanschlüssen zu ermöglichen. Bei der Verwendung von kostengünstigen Befestigungsanschlüssen aus Stahl muss die Wandstärke der Außenwandung darüber hinaus so groß sein, dass der Fertigbeton der Außenwandung die Enden der Befestigungsanschlüsse nach außen soweit überdeckt, dass der notwendige Korrosionsschutz für die aus Stahl gefertigten Befestigungsanschlüsse sicherstellt ist. Die Wandstärke des Fertigbetons der Außenwandung muss hierzu mindestens um 2,5 cm, vorzugsweise um mindestens 5 cm, über den Punkt nach außen hinausgehen, an dem die Befestigungselemente in der Außenwandung enden.

Dadurch, dass bei dem erfindungsgemäßen Brückenrandabschlusselement die Kraftübertragung zwischen dem Fertigschalungsabschnitt und den Befestigungsanschlüssen ausschließlich über den Bodenbereich des den Fertigsschalungsabschnitt ausbildenden Fertigbetonelements erfolgt, kann das Brückenrandabschlusselement einfacher und kostengünstiger gefertigt werden. Das Brückenrandabschlusselement kann hierdurch leichter ausgebildet werden. Bei gleicher Masse ist es länger bzw. bei gleicher Länge weist es weniger Masse auf.

Das Brückenrandabschlusselement bildet den Randabschluss eines Brückenüberbaus in Form einer Kappe aus. Dadurch kann zur seitlichen Befestigung des Brückenüberbaus das erfindungsgemäße Brückenrandabschlusselement sein Gewicht selbsttragend von oben auf einen Brückenüberbau aufgesetzt und ohne größeren Justierungsaufwand vor Ort mit Ortbeton vergossen werden. Hierbei wird der vom Bodenbereich sowie der Außenwandung begrenzte Bereich mit Ortbeton gefüllt.

Ortbeton im Sinne der Erfindung soll dabei jede geeignete, von einem viskosen in einem festen Zustand übergehende Verguss- oder Füllmasse sein, die sich anforderungsgerecht verarbeiten lässt und eine Eignung aufweist, die anfallenden Lasten aufzunehmen.

Vorzugsweise bildet der Bodenbereich einer Anlageflanke zur seitlichen Anlage und Festlegung des Brückenrandabschlusselements an dem Brückenüberbau auf. Bei der Montage des Brückenrandabschlusselements an einem Brückenüberbau kann das Brückenrandabschlusselement über diese Anlageflanke dem weiteren Brückenüberbau zur Anlage kommen. Das Brückenrandabschlusselement kann so besonders einfach an einem Brückenüberbau platziert werden.

Bevorzugt weist das Brückenrandabschlusselement einen vorzugsweise im Bereich einer Anlageflanke an Bodenbereich angeordnetes Auflageelement auf. Das Auflageelement ist ausgebildet, auf einer horizontalen Fläche des Brückenüberbaus angeordnet zu werden. Hierzu steht das Auflageelement seitlich gegenüber dem Bodenbereich über. Über das Auflageelement können in Schwerkraftrichtung auf das Brückenrandabschlusselement einwirkende Kräfte auf einfache Weise auf den Brückenüberbau übertragen werden. Ein derart ausgebildetes Brückenrandabschlusselement kann auf besonders einfache Weise und besonders zuverlässig an einem Brückenüberbau angeordnet werden. Ein mittels eines entsprechenden, einen als Betonfertigteil ausgebildeten Fertigschalungsabschnitt aufweisenden Brückenrandabschlusselements mit einer Randkappe versehener Brückenüberbau ist besonders belastbar und besonders haltbar.

Das Auflageelement kann dabei als ein Auflagewinkel ausgebildet sein. Das Auflageelement kann aus Stahl gebildet sein.

Das Auflageelement kann sich durchgehend entlang der gesamten Längserstreckungsrichtung des Brückenrandabschlusselements erschreckend angeordnet sein. Alternativ können mehrere Auflageelemente abschnittsweise in Längserstreckungsrichtung des Brückenrandabschlusselements hintereinander an dem Bodenbereich angeordnet sein.

Das Auflageelement kann dabei mit einer Bewehrung im Bodenbereich des Fertigbetonelements verbunden sein. Alternativ oder zusätzlich kann das Auflageelement mit Kopfbolzen versehen sein, die in den Bodenbereich hineinragend angeordnet sind. Zum Erstellen eines solchen Brückenrandabschlusselements wird das Auflageelement vor dem Gießen des Fertigbetonteils am späteren Bodenbereich angeordnet. Hierdurch wird eine besonders gute kraftübertragende Verbindung zwischen Auflageelement und Fertigbetonteil realisiert.

Vorzugsweise sind die Befestigungsanschlüsse als Schweißkonstruktionen unter Verwendung von Stahlblechen, insbesondere von T-Trägern und/oder Doppel-T-Trägern, ausgebildet. Als Schweißkonstruktion unter Verwendung von Stahlblechen, insbesondere von T-Trägern und/oder Doppel-T-Trägern, ausgebildete Befestigungsanschlüsse können besonders kostengünstig gefertigt werden.

Die Verwendung von als Schweißkonstruktion ausgebildeten Befestigungsanschlüssen ermöglicht eine einfache Festlegung des Brückenrandabschlusselements auf einem Brückenüberbau, sofern der Brückenüberbau auf seiner Oberseite mit entsprechenden Anschlussplatten versehen ist. Bei diesen Anschlussplatten handelt es sich um Metallteile, die in die Oberfläche des Brückenüberbaus eingelassen sind. Als Schweißkonstruktion ausgebildete Befestigungsanschlüsse können mit diesen Anschlussplatten verschweißt werden. Das Brückenrandabschlusselement kann so auf besonders einfache Weise zuverlässig an einem entsprechenden Brückenüberbau befestigt werden.

Alternativ oder zusätzlichen können einzelne oder alle Befestigungsanschlüsse Fußplatten aufweisen, wobei die Brückenrandabschlusselemente dann über derartige Fußplatten unter Verwendung von Dübelverbindungen an einem Brückenüberbau festgelegt werden können.

Die Verwendung von T-Trägern, insbesondere Doppel-T-Trägern, ermöglicht Befestigungsanschlüsse, die für das Aufnehmen von auf das Brückenrandabschlusselement wirkende Kippmomente besonders gut geeignet sind. Dies ist besonders relevant bei der Verwendung von Brückenrandabschlusselementen mit Auflageelement. Ein Auflageelement eines derartigen Brückenüberbauelements kann in Richtung der Schwerkraft wirkende Kräfte auf den Brückenüberbau übertragen, nicht jedoch Kippmomente. Diese müssen anderweitig, insbesondere über die Befestigungsanschlüsse, auf den Brückenüberbau übertragen werden. Befestigungsanschlüsse, die für das Aufnehmen von Kippmomenten besonders gut geeignet sind, sind dabei besonders vorteilhaft. Die Brückenrandabschlusselemente sowie ein unter Verwendung entsprechender Brückenrandabschlusselemente mit Randkappen versehener Brückenüberbau sind besonders belastbar.

Besonders vorzugsweise weist ein Befestigungsanschluss einen rechtwinklig zur Oberfläche des Bodenbereichs im Bodenbereich angeordneten ersten Träger sowie einen rechtwinklig zum ersten Träger auf der der Außenwandung abgewandten Seite des ersten Trägers angeordneten zweiten Träger auf. Hierüber kann das Brückenrandabschlusselement auf einfache und kostengünstige Weise gefertigt werden.

Weiter besonders vorzugsweise weist der Befestigungsanschluss einen parallel zu dem ersten Träger ausgerichteten und an dem zweiten Träger angeordneten dritten Träger auf. Durch die Verwendung eines solchen dritten Trägers kann auf einfache Weise ein ausreichender Abstand zwischen dem zweiten Träger und der Oberseite eines Brückenüberbaus ermöglicht werden. Hierdurch kann sichergestellt werden, dass beim Gießen von Ortbeton der Ortbeton zuverlässig den Bereich zwischen der Oberseite des Brückenüberbaus bzw. der Oberseite des Bodenbereichs und dem zweiten Träger füllt.

Wenn auf der Oberseite des Brückenüberbaus, an dem das Brückenrandabschlusselement festgelegt werden soll, eine entsprechende Anschlussplatte angeordnet ist, kann der Befestigungsanschluss über den dritten Träger besonders einfach mit der Anschlussplatte verbunden werden.

Bevorzugt weist zumindest ein Befestigungsanschluss ein Anschlusselement auf. Bei dem Anschlusselement handelt es sich um ein Element zur Montage einer Absturzsicherung, beispielsweise einem Geländer, von Berührschutzelemente und/oder von Lärmschutzelementen. Das Anschlusselement kann als Anschlussplatte, insbesondere als Kopfplatte des Befestigungsanschlusses, vorgesehen sein. An dieser können beispielsweise Geländerpfosten verschraubt werden oder bereits im Vorfeld befestigt sein, auch ohne dass zuvor eine Ortbetonergänzung erfolgt sein müsste.

Vorzugsweise weisen die Befestigungsanschlüsse jeweils zumindest ein im Bodenbereich angeordnetes Kraftübertragungselement auf. Über ein derartiges Kraftübertragungselement wird eine besonders gute Verbindung zwischen dem jeweiligen Befestigungsanschluss und dem Fertigbetonelement, genauer dem Bodenbereich des Fertigbetonelements, sichergestellt.

Das Kraftübertragungselement kann über eine Fußplatte des Befestigungsanschlusses realisiert sein. Alternativ oder zusätzlich kann der Befestigungsanschluss mit einem oder mehreren Kopfbolzen versehen sein, die seitlich in den Fertigbeton des Bodenbereichs hineinragen. Alternativ oder zusätzlich kann der Befestigungsanschluss mit einer Ausnehmung oder mit mehreren Ausnehmungen für ein Bewehrungselement oder mehrere Bewehrungselemente des Fertigbetonelements versehen sein. In letzterem Fall wird das Kraftübertragungselement dadurch realisiert, dass beim Erstellen des Brückenrandabschlusselements bzw. des Fertigbetonelements ein Bewehrungselement oder mehrere Bewehrungselemente durch die Ausnehmung(en) im Befestigungsanschluss geführt werden, bevor das Fertigbetonelement gegossen wird.

Bevorzugt ist das Brückenrandabschlusselement ausgebildet, den Randabschluss eines Brückenüberbaus in Form einer Randkappe zumindest mitauszubilden.

Vorzugsweise weist das Fertigbetonelement des Brückenrandabschlusselements in einem Schnitt rechtwinklig zur Längserstreckungsrichtung des Brückenrandabschlusselements einen L-förmigen Querschnitt auf. Insbesondere ist die Außenseite der Außenwandung plan. Derart gestaltete Brückenrandabschlusselemente können auf besonders einfache Weise mit Außenwänden unterschiedlicher Höhe hergestellt werden. Das Brückenrandabschlusselement kann dabei in einem Fertigbetonwerk gegenüber der Einbausituation um 90° gekippt erstellt. Die Außenwandung ist beim Gießen des Fertigbetonteils dann der untere Teil des Brückenrandabschlusselements. Die Höhe der Außenwandung kann in einem solchen Fall durch einfaches seitliches Verschieben des die Oberseite der Außenwandung begrenzenden Schalungselementes variiert werden. Ein derartiges Brückenrandabschlusselement kann auf einfache Weise und somit kostengünstig mit Außenwandung in unterschiedlicher Höhe gefertigt werden.

Bevorzugt weist das Brückenrandabschlusselement ein Korrosionsschutzelement auf, das an der Außenwandung angeordnet ist. Insbesondere ist das Korrosionsschutzelement in diese einbetoniert ist. Das Korrosionsschutzelement erstreckt sich entlang der Längserstreckungsrichtung des Brückenrandabschlusselements. Ein solches Korrosionsschutzelement ist dabei aus einem korrosionsbeständigen Material, insbesondere aus Edelstahl, gefertigt. Das Korrosionsschutzelement ist so an der Außenwandung angeordnet, dass eine später durch Ortbeton ergänzte Randkappe bündig mit dem aus der Außenwandung überstehenden Korrosionsschutzelement endet. Das Korrosionsschutzelement dient dazu, ein Eindringen von Wasser, insbesondere salzhaltigem Wasser, das beim Abtauen mittels Streusalz entsteht, in den Bereich zwischen dem Fertigbetonelement und der Ortbetonergänzung zu verhindern. Insbesondere ist das Korrosionsschutzelement durch einen in die Außenwandung einbetonierten Winkel ausgebildet. Ein Schenkel des Winkels erstreckt sich dabei von der Außenwand in Errichtung der Befestigungsanschlüsse bzw. des Brückenüberbaus. Hierdurch wird die Gefahr von Korrosion reduziert und die Haltbarkeit des Brückenrandabschlusselements bzw. eines mittels eines entsprechenden Brückenrandabschlusselements mit einer Randkappe versehenen Brückenüberbaus erhöht.

Die Aufgabe wird weiterhin gelöst durch ein Verfahren zur Erstellung eines Brückenüberbaus mit Randkappen, bei dem erfindungsgemäße Brückenrandabschlusselemente verwendet werden.

Vorzugsweise umfasst das Verfahren zunächst die Befestigung der notwendigen Menge von Brückenrandabschlusselementen zum Erhalt der erforderlichen Länge oben seitlich am Brückenüberbau. Anschließend wird eine ergänzende Schalung zu Erstellung eines inneren Randabschlusses zum Brückenfahr- und/oder Laufweg erstellt. Der Raum zwischen Brückenrandabschlusselement und der ergänzenden Schalung wird mit Ortbeton ausgegossen. Anschließend wird die ergänzende Schalung entfernt.

Insbesondere wenn der Brückenüberbau Spannbeton-Fertigteile oder VFT-Träger aufweist, die mit Anschlussplatten versehen sind, können die Brückenrandabschlusselemente an dem Brückenüberbau festgelegt werden, indem die Befestigungsanschlüsse an den jeweiligen Anschlussplatten angeschweißt werden. Die Brückenrandabschlusselemente können so besonders einfach montiert und das Verfahren besonders einfach und kostengünstig durchgeführt werden.

Besonders bevorzugt wird nach dem Befestigen der Brückenrandabschlusselemente zunächst einer Fahrbahnplatte in Ortbeton erstellt. Die Fahrbahnplatte erstreckt sich dabei zumindest teilweise über die Befestigungsanschlüsse des Brückenrandabschlusselements. Anschließend wird die Fahrbahnplatte mit einer Abdichtungsschicht versehen. Nach dem Aufbringen der Abdichtungsschicht werden die Randkappen in Ortbeton erstellt. Die Befestigungsanschlüsse der Brückenrandabschlusselemente befinden sich dann innerhalb der Fahrbahnplatte und unterhalb der Abdichtungsschicht. Durch ein solches Verfahren kann ein Brückenüberbau erhalten werden, bei dem die Abdichtungsschicht durchgehend ist und insbesondere nicht durch die Montage der Brückenrandabschlusselemente beeinträchtigt werden kann.

Weiter besonders vorzugsweise erfolgt vor dem Erstellen der Fahrbahnplatte in Ortbeton eine Anbringung einer Bewehrung, die sich aus dem Bereich der zu erstellenden Fahrbahnplatte in den Bereich der zu erstellenden Randkappe hinein erstreckt. Nach dem Erstellen der Randkappe in Ortbeton ergibt sich somit über die sich durch die Fahrbahnplatte und die Randkappe erstreckende Bewehrung eine feste Verbindung der Randkappe mit dem restlichen Brückenüberbau. Der mit einem solchen Verfahren erhaltene Brückenüberbau mit Randkappe ist besonders haltbar.

Weitere Vorteile und Einzelheiten der Erfindung sind in der nachfolgenden Figurenbeschreibung mit beispielhaften erfindungsgemäßen Ausbildungen zu entnehmen. In den Figuren zeigt auf schematische Weise:
Fig. 1: einen teilweisen Querschnitt durch einen mit dem erfindungsgemäßen Verfahren unter Verwendung erfindungsgemäßer Brückenrandabschlusselemente erhaltener Brückenüberbau;
Fig. 2: eine Aufsicht auf einen Ausschnitt eines Brückenüberbaus gemäß Fig. 1;
Fig. 3: einen Querschnitt durch ein erfindungsgemäßes Brückenrandabschlusselement;
Fig. 4: einen Querschnitt durch ein Spannbeton-Fertigteil zum Erstellen eines Brückenüberbaus mit Randkappen unter Verwendung erfindungsgemäßer Brückenrandabschlusselemente mit Anschlusselement;
Fig. 5: Befestigungsanschluss und Auflageelement eines erfindungsgemäßen Brückenrandabschlusselements.

Gleich oder ähnlich wirkende Teile sind - sofern dienlich - mit identischen Bezugsziffern versehen. Einzelne technische Merkmale der nachfolgend beschriebenen Ausführungsbeispiele können mit den Merkmalen des Anspruchs 1 sowie mit den Merkmalen einzelner vorbeschriebener Ausführungsbeispiele zu erfindungsgemä-ßen Gegenständen kombiniert werden.

Die Darstellung in Fig. 1 zeigt schematisch einen Schnitt durch einen Teil eines Brückenüberbaus 2 mit Spannbeton-Fertigteilen B, die sich auf nicht dargestellten Brückenwiderlagern abstützen. Der Brückenüberbau 2 weist an der Seite einen Randabschluss in Form einer Randkappe bzw. Fahrbahnkappe 4 auf. Dieser wird mittels Brückenrandabschlusselemente 6 gebildet.

Statt der Spannbeton-Fertigteile B können auch andere Elemente verwendet werden, um einen Brückenüberbau 2 zu erhalten. Insbesondere können VFT-Träger Verwendung finden.

Jedes Brückenrandabschlusselement 6 weist einen Fertigschalungsabschnitt 8 aus. Der Fertigschalungsabschnitt 8 weist einen Bodenbereich 10 und eine Außenwandung 12 auf. Der Fertigschalungsabschnitt 8 mit dem Bodenbereich 10 und der Außenwandung 12 ist als Betonfertigteil ausgebildet. Jedes Brückenrandabschlusselement 6 weist zudem Befestigungsanschlüsse 14 auf.

Die Befestigungsanschlüsse 14 des Brückenrandabschlusselements 6 sind so angeordnet, dass sie obenseitig auf dem Brückenüberbau 2, hier einer Anschlussplatte A, die auf der Oberseite des äußeren Spannbetonfertigteils B angeordnet ist, zur Auflage kommen, um dort mit diesen verbunden zu werden. Alternativ kann statt des Spannbetonfertigteils B auch ein alternatives Element wie ein VFT-Träger verwendet werden.

Im dargestellten Ausführungsbeispiel sind die Befestigungsanschlüsse 14 als eine Schweißkonstruktion aus Doppel-T-Trägern gebildet. Alternativ oder zusätzlich können auch anderes geformte Stahlbleche, insbesondere auch einfache T-Träger, verwendet werden. Als Schweißkonstruktion ausgebildete Befestigungsanschlüsse 14 können auf einfache Weise gebildet werden.

Die als Schweißkonstruktion gebildeten Befestigungsanschlüsse 14 werden durch Verschweißen mit der Anschlussplatte A verbunden.

Alternativ oder zusätzlich können einzelne oder alle Befestigungsanschlüsse 14 mit Fußplatten versehen sein, die insbesondere ebenfalls aus Stahlblech gebildet sind. In diesem Fall kann das Brückenrandabschlusselement 6 über die Fußplatten der Befestigungsanschlüsse 14 mittel Dübelverbindungen am Brückenüberbau 2 festgelegt werden. Die Verwendung von Anschlussplatten A kann dann entfallen.

Im dargestellten Ausführungsbeispiel umfassen die Befestigungsanschlüsse 14 einen ersten Träger 16, einen zweiten Träger 18 und einen dritten Träger 20. Der erste Träger 16 und der dritte Träger 20 sind dabei voneinander beabstandet und parallel zueinander angeordnet. Wenn das Brückenrandabschlusselement 6 an den Spannbetonfertigteilen B oder an alternativen Elementen wie VFT-Trägern des Brückenüberbaus 2 angeordnet ist, sind der erste Träger 16 und der dritte Träger 20 vertikal ausgerichtet. Der zweite Träger 18 erstreckt sich dann horizontal zwischen dem ersten Träger 16 und dem dritten Träger 20 und verbindet diese miteinander.

Die Befestigungsanschlüsse 14 sind jeweils nur über den ersten Träger 16, der in den Bodenbereich 10 hineinragt, mit dem Fertigschalungsabschnitt 8 verbunden. Zwischen den Befestigungsanschlüssen 14 und der Außenwandung 12 gibt es keinen Kontakt. Die Stärke der Außenwand 12 kann daher unter Berücksichtigung der jeweiligen statischen Anforderungen geringgehalten werden. Die Außenwand 12 muss keine Mindestbetonüberdeckung für Befestigungsanschlüsse 16 ausbilden. In der Folge kann das gesamte Brückenrandabschlusselement 6 schmaler und leichter gebaut werden.

Die Befestigungsanschlüsse 14 weisen zumindest ein Kraftübertragungselement 26 auf. Im dargestellten Ausführungsbeispiel ist das Kraftübertragungselement 26 durch eine am im Bodenbereich 10 angeordneten Ende des ersten Trägers 16 angeordnete Fußplatte ausgebildet. Durch das Kraftübertragungselement 26 wird sichergestellt, dass die in den Bodenbereich 10 einbetonierten Befestigungsanschlüsse 14 eine zuverlässig kraftübertragende Verbindung zum als Fertigbetonelement ausbildeten Fertigschalungsabschnitt 8 aufweisen.

Das Kraftübertragungselement 26 kann alternativ oder zusätzlich als ein oder vorzugweise mehrere Kopfbolzen und/oder durch Ausnehmungen im Befestigungsanschluss 14 ausgebildet sein. Wenn Ausnehmungen im Befestigungsanschluss 14 vorgesehen sind, wird zumindest ein im Bodenbereich 10 des als Fertigbetonteil ausgebildeten Fertigschalungsabschnitts 8 durch diese Ausnehmung(en) geführt, bevor der Fertigschalungsabschnitt 8 gegossen wird, um eine zuverlässig kraftübertragende Verbindung des Befestigungsanschlusses 14 im Bodenbereich 10 zu erreichen.

Das Brückenrandabschlusselement 6 weist eine Anlageflanke 22 auf. Diese ist im dargestellten Ausführungsbeispiel durch eine Seite des Bodenbereichs 10 ausgebildet. Das Brückenrandabschlusselement 6 liegt mit der Anlageflanke 22 an dem Spannbetonfertigteil B oder einem alternativen Element wie einem VFT-Träger an.

Das Brückenrandabschlusselement 6 weist ein Auflageelement 24 auf. Diese ist im Bereich der Anlageflanke 22 in den Bodenbereich 10 einbetoniert und steht seitlich in Richtung des Spannbetonfertigteils B über. Das Auflageelement 24 ist so ausgebildet, dass es auf einer Oberseite des Spannbetonfertigteils B zu liegen kommt.

Über das Auflageelement 24 können in vertikaler Richtung auf das Brückenrandabschlusselement 6 wirkende Kräfte auf das Spannbetonfertigteil B übertragen werden. Im Ausführungsbeispiel ist das Auflageelement 24 durch einen Stahlwinkel ausgebildet, der mit Kopfbolzen versehen ist. Über die Kopfbolzen ist der Stahlwinkel fest mit dem Bodenbereich 10 des Brückenrandabschlusselement 6 verbunden.

Das Brückenrandabschlusselement 6 weist Anschlusselemente 28 auf. Die Anschlusselemente 28 sind im dargestellten Ausführungsbeispiel als Kopfplatten des ersten Trägers 16 der Befestigungsanschlüsse 14 ausgebildet. Über die Anschlusselement 28 können Absturzsicherungen wie Geländer, Berührschutz- und/oder Lärmschutzelemente befestigt werden.

Das Brückenrandabschlusselement 6 weist ein Korrosionsschutzelement 30 auf. Das Korrosionsschutzelement 30 ist an der Außenwand 12 angeordnet und steht in der am Spannbetonfertigteil B festgelegten Positionen in Richtung des Spannbetonfertigteil B von der Außenwand 12 ab. Das Korrosionsschutzelement 30 ist so angeordnet, dass es nach Ergänzen der Randkappe 4 durch Ortbeton O in etwa bündig mit der Oberseite des Ortbetons O abschließt. Das Korrosionsschutzelement 30 ist aus einem korrosionsbeständigem Material. Es erschwert ein Eindringen von Tauwasser in den Bereich zwischen dem Ortbeton O und der Außenwandung 12 des Fertigschalungsabschnitts 8. Im dargestellten Ausführungsbeispiel ist das Korrosionsschutzelement 30 durch einen in die Außenwandung 12 einbetonierten Edelstahlwinkel ausgebildet.

Fig. 2 zeigt eine Aufsicht auf den in Fig. 1 in einem teilweisen Querschnitt dargestellten Brückenüberbau 2. Zu erkennen sind die Spannbetonfertigteile B, wobei das äu-ßere Spannbetonfertigteil B mit Anschlussplatten A versehen ist. Das Brückenrandabschlusselement 6 ist mit den Befestigungsanschlüssen 14 an diesen Anschlussplatten A festgelegt.

Alternativ können statt der Spannbetonfertigteile B auch alternative Elemente wie VFT-Träger verwendet werden. Wenn diese alternativen Elemente eine metallische Oberfläche aufweisen, an denen die Befestigungsanschlüsse festgelegt werden können, können die Anschlussplatten A entfallen.

Fig. 3 zeigt einen Querschnitt durch ein Brückenrandabschlusselement 6 und Fig. 4 einen Querschnitt durch das äußere Spannbetonfertigteil B, bevor diese zusammengefügt wurden.

Die seitliche Befestigung des Brückenüberbaus 2 und die Erstellung der Randkappe 4 erfolgt mit dem nachfolgend beschriebenen Verfahren. Zunächst wird die notwendige Menge von Brückenrandabschlusselementen 6 zum Erhalt der erforderlichen Länge an dem Spannbetonfertigteil B oder einem alternativen Element wie einem VFT-Träger des Brückenüberbaus 2 festgelegt. Im Ausführungsbeispiel weisen die äußeren Spannbetonfertigteile B Anschlussplatten A auf, mit denen die Befestigungsanschlüsse 14 der Brückenrandabschlusselemente 6 verschweißt werden.

Auf den Spannbetonfertigteilen B oder einem alternativen Element wie einem VFT-Träger wird eine Bewehrung für ein Fahrbahnplatte 32 angeordnet. Die Bewehrung kann in den Bereich der zu erstellenden Randkappe 4 hineinragen. Es wird eine Schalung für die Fahrbahnplatte 32 im Bereich des Übergangs zwischen Spannbetonfertigteil B und dem Brückenrandabschlusselement 6 erstellt und die Fahrbahnplatte 32 in Ortbeton erstellt. Anschließend wird die Schalung entfernt. Es wird eine Abdichtungsschicht 34 auf die Fahrbahnplatte 32 aufgebracht. Nach diesen Schritten wird eine weitere Schalung für die Randkappe 4 erstellt. Anschließend wird die Randkappe 4 in Ortbeton O erstellt. Im Anschluss hieran wird die weitere Schalung wieder entfernt.

Über die Anschlusselemente 28 der Brückenabschlusselemente 6 können Absturzsicherungen und/oder Lärmschutzelemente nachträglich oder bereits vor der Erstellung der Randkappe 4 in Ortbeton O montiert werden.

Fig. 5 zeigt den Befestigungsanschluss 14 sowie das Auflageelement 24, bevor diese zur Erstellung des Brückenrandabschlusselements 6 mit dem den Fertigschalungsabschnitt 8 ausbildende Fertigbetonelement vergossen werden.

## Patentansprüche

1. Brückenrandabschlusselement (6) zur seitlichen Befestigung eines Brückenüberbaus (2), umfassend einen Fertigschalungsabschnitt (8) sowie Befestigungsanschlüsse (14), die derart angeordnet sind, dass sie obenseitig auf einer horizontalen Fläche des Brückenüberbaus (2) zur Auflage kommen, **dadurch gekennzeichnet, dass** der Fertigschalungsabschnitt (8) als Fertigbetonelement mit einem Bodenbereich (10) und einer Außenwandung (12) ausgebildet ist und die Befestigungsanschlüsse (14) zur Kraftübertragung ausschließlich im Bodenbereich (10) des Fertigbetonelements angeordnet sind.

2. Brückenrandabschlusselement nach Anspruch 1, **dadurch gekennzeichnet, dass** der Bodenbereich (10) eine Anlageflanke (22) zur seitlichen Anlage und Festlegung an dem Brückenüberbau (2) aufweist.

3. Brückenrandabschlusselement nach Anspruch 1 oder 2, **dadurch gekennzeichnet, dass** am Bodenbereich (10) ein Auflageelement (24) zur Auflage auf der horizontalen Fläche des Brückenüberbaus (2) angeordnet ist.

4. Brückenrandabschlusselement nach einem der vorhergehenden Ansprüche, **dadurch gekennzeichnet, dass** die Befestigungsanschlüsse (14) als Schweißkonstruktionen unter Verwendung Stahlblechen, insbesondere von T-Trägern und/oder Doppel-T-Trägern, ausgebildet sind.

5. Brückenrandabschlusselement nach Anspruch 4, **dadurch gekennzeichnet, dass** ein Befestigungsanschluss (14) einen rechtwinklig zu einer Oberfläche des Bodenbereichs (10) im Bodenbereich (10) angeordneten ersten Träger (16) sowie einen rechtwinklig zum ersten Träger (16) auf der der Außenwandung (12) abgewandten Seite des ersten Trägers (16) angeordneten zweiten Träger (18) aufweist.

6. Brückenrandabschlusselement nach Anspruch 5, **dadurch gekennzeichnet, dass** an dem zweiten Träger (18) ein parallel zum ersten Träger (16) ausgerichteter dritter Träger (20) angeordnet ist.

7. Brückenrandabschlusselement nach einem der vorhergehenden Ansprüche, **dadurch gekennzeichnet, dass** zumindest ein Befestigungsanschluss (14) ein Anschlusselement (28) aufweist.

8. Brückenrandabschlusselement nach einem der vorherigen Ansprüche, **dadurch gekennzeichnet, dass** der Befestigungsanschluss (14) zumindest ein im Bodenbereich (10) angeordnete Kraftübertragungselement (26) aufweist.

9. Brückenrandabschlusselement nach einem der vorherigen Ansprüche, **dadurch gekennzeichnet, dass** das Brückenrandabschlusselement (6) ausgebildet ist, den Randabschluss eines Brückenüberbaus (2) in Form einer Randkappe (4) zumindest mitauszubilden.

10. Brückenrandabschlusselement (6) nach einem der vorherigen Ansprüche, **dadurch gekennzeichnet, dass** das den Fertigschalungsabschnitt (8) ausbildende Fertigbetonelement in einem Querschnitt rechtwinklig zu einer Längserstreckungsrichtung (L) des Brückenrandabschlusselements (6) L-förmig ausgebildet ist.

11. Brückenrandabschlusselement (6) nach einem der vorherigen Ansprüche, **dadurch gekennzeichnet, dass** an der Außenwandung (12) ein Korrosionsschutzelement (30) angeordnet ist, das sich entlang der Längserstreckungsrichtung (L) des Brückenrandabschlusselements (6) erstreckt.

12. Verfahren zur Erstellung eines Brückenüberbaus (2) mit Randkappen (4), **gekennzeichnet durch** die Verwendung von Brückenrandabschlusselementen (6) nach einem der Ansprüche 1 bis 11.

13. Verfahren nach Anspruch 12 mit folgenden Verfahrensschritten:
- Befestigung der notwendigen Menge von Brückenrandabschlusselementen (6) zum Erhalt der erforderlichen Länge obenseitig am Brückenüberbau (2),
- Anbringung einer ergänzenden Schalung zur Erstellung eines inneren Randabschlusses zum Brückenfahr- und/oder -laufweg,
- Ausgießen des Raums zwischen Brückenrandabschlusselements (6) und der ergänzenden Schalung mit Ortbeton (O),
- Entfernung der ergänzenden Schalung.

14. Verfahren nach Anspruch 13, **dadurch gekennzeichnet, dass** nach dem Befestigen der Brückenrandabschlusselemente (6) zunächst eine Fahrbahnplatte (32) in Ortbeton (O) erstellt wird, die Fahrbahnplatte (32) anschließend mit einer Abdichtungsschicht (34) versehen wird und daran anschließend die Randkappen in (4) Ortbeton (O) erstellt werden.

15. Verfahren nach Anspruch 14, **gekennzeichnet durch** Anbringung einer Bewehrung vor dem Erstellen der Fahrbahnplatte (32) in Ortbeton (O), die sich aus dem Bereich der Fahrbahnplatte (32) in den Bereich der Randkappe (4) hinein erstreckt und nach dem Vergießen mit Ortbeton (O) eine feste Verbindung der Randkappe (4) mit dem restlichen Brückenüberbau (2) bildet.
